# EUROPÄISCHE PATENTANMELDUNG

(11) **EP 0 934 715 A1**
(43) Veröffentlichungstag der Anmeldung: **11.08.1999**
(21) Anmeldenummer: 99102430.8
(22) Anmeldetag: 09.02.1999
(51) Int. Cl.: A47B 81/00, A47F 5/00

(54) **Vorrichtung zur Aufnahme von Gegenständen**

(30) Priorität: 09.02.1998 CH 32098
(71) Anmelder: A. & J. Stöckli AG, 8754 Nestal (CH)
(72) Erfinder: Haspl, Jean-Franck, 7000 Chur (CH)
(74) Vertreter: Blum, Rudolf Emil Ernst

(57) **Zusammenfassung**

Die Vorrichtung besitzt zwei Seitenwände (1), zwischen denen mäanderförmig ein Gummizug (2) aufgespannt ist und die an einer geeigneten Rückwand (3) befestigt sind. So bildet sich ein Innenraum (4), der gut einsehbar und zugreifbar ist. Die Vorrichtung eignet sich zum Beispiel zur Montage an Wänden oder Möbeln. Sie dient zur Aufnahme von Gegenständen aller Art, wie z.B. von Plastiktaschen oder Strümpfen.

## Beschreibung

Die Erfindung betrifft eine Vorrichtung zur Aufnahme von Gegenständen gemäss Oberbegriff von Anspruch 1.

Vorrichtungen dieser Art sollten einen möglichst einfachen Zugriff auf ihren Innenraum gewähren und dennoch die Gegenstände im Innenraum gut halten. Es ist Aufgabe der vorliegenden Erfindung, eine Vorrichtung bereitzustellen, die diese Anforderungen möglichst gut erfüllt. Diese Aufgabe wird von der Vorrichtung gemäss Anspruch 1 erfüllt.

Erfindungsgemäss wird der Innenraum also in mindestens einem Bereich durch die aufgespannten Zugmittel gegen aussen abgetrennt. Somit können Gegenstände durch Deformation der Zugmittel dem Innenraum entnommen bzw. in diesen eingeführt werden.

Als Zugmittel sind zum Beispiel Gummizüge, elastische Bänder und dergleichen zu verstehen, welche sich vorzugsweise im wesentlichen in gerader Linie zwischen den Befestigungselementen erstrecken.

Die Befestigungselemente können eine oder mehrere der Seitenwände des Innenraums bilden. Vorzugsweise bilden sie zwei, insbesondere parallele, Seitenwände.

Die Befestigungsmittel werden vorzugsweise an einer Fläche befestigt, die zugleich eine Rückwand des Innenraums bildet, was die Vorrichtung vereinfacht und vielseitige Einsatzmöglichkeiten erlaubt.

Die erfindungsgemässe Vorrichtung gewährt guten Zugang zum und Einblick in den Innenraum. Sie kann zum Beispiel an einer Wand, unter einem Regalbrett oder in einem Möbelstück befestigt werden und eignet sich insbesondere zur Aufnahme von Haushaltsgegenständen (z.B. Plastiktaschen) oder Kleiderstücken (z.B. Strümpfen).

Weitere bevorzugte Ausführungsbeispiele, Vorteile und Anwendungen ergeben sich aus den abhängigen Ansprüchen sowie aus der nun folgenden Beschreibung anhand der Figuren. Dabei zeigen:
Fig. 1 eine erste Ausführung der Erfindung,
Fig. 2 eine zweite Ausführung der Erfindung,
Fig. 3 eine dritte Ausführung der Erfindung und
Fig. 4 eine vierte Ausführung der Erfindung.

Der Grundaufbau einer bevorzugten Ausführung der Erfindung ergibt sich aus Fig. 1. Diese Ausführung besitzt zwei identische, parallele Seitenwände 1 zwischen denen ein Gummizug 2 aufgespannt ist. Die Vorrichtung ist an einer Rückwand 3 montiert, welche zum Beispiel von einer Wand, einem Regalbrett oder einer anderen, vorzugsweise ebenen Fläche gebildet wird. Zwischen den Seitenwänden 1, dem Gummizug 2 und der Rückwand 3 befindet sich ein Innenraum 4, der zur Aufnahme von Gegenständen dient.

Die Seitenwände 1 sind vorzugsweise Kunststoff-Spritzgussteile. Sie sind im wesentlichen halbkreisförmig und leicht ausgebaucht. An ihrer flachen Seitenkante besitzen sie eine Stützfläche 14, die an der Rückwand 3 anliegt. Zur Befestigung an der Rückwand 3 sind je drei Schraubenlöcher 5 vorgesehen. Zur Verstärkung der Seitenwände gegen die Kräfte des Gummizugs 2 dienen je drei Stege 6. Entlang der runden Aussenkante 7 jeder Seitenwand sind eine Vielzahl von Löchern 8 verteilt, die zur Aufnahme des Gummizugs 2 dienen.

Der Gummizug 2 ist ein elastisches Gummiseil, dessen Enden 10 in zwei Abspannelementen 11 der einen Seitenwand 1 verankert sind. Der Gummizug wird mäanderförmig zwischen den beiden Seitenwänden mehrmals hin- und hergeführt, so dass er eine Vielzahl paralleler, beabstandet verlaufender Zugmittel 2a, ... 2j bildet.

In der zweiten Ausführung gemäss Fig. 2 werden die Seitenwände 1 von zwei parallelen Metallplatten gebildet, welche ebenfalls Befestigungslöcher 5 zur Befestigung an der Rückwand 3 und Stege 6 zur Versteifung besitzen. In dieser Ausführung sind die Enden 10 des Gummizugs verknotet.

Die Vorrichtungen gemäss Fig. 1 und 2 eignen sich, wie erwähnt, insbesondere zur Montage an einer Wand, einem Regalbrett oder einer anderen Fläche, welche sodann die Rückwand 3 bildet. Der Innenraum 4 ist aus insgesamt drei Richtungen gut zugreifbar und einsehbar.

Eine weitere Ausführung der Erfindung ist in Fig. 3 dargestellt. Hier sind die beiden Seitenwände 1 je ellipsenförmig und beabstandet voneinander an zwei Schienen 12 befestigt. Diese Schienen können z.B. Teil eines Möbelstücks bzw. Einbaumöbels sein. Zur Befestigung an den Schienen 12 sind in jeder Seitenwand 1 zwei Schraubenlöcher 5' vorgesehen. Entlang der Peripherie 7' der Seitenwände sind wiederum Löcher 8 zur Aufnahme des Gummizugs angeordnet.

Der Gummizug ist mäanderförmig durch die Löcher 8 geführt und bildet die Vielzahl von Zugmitteln 2a, 2b, 2c ... zur Abgrenzung des Innenraums 4. Der Innenraum 4 besitzt in dieser Ausführung die Form eines elliptischen Zylinders, dessen Stirnseiten von den Seitenwänden 1 und dessen Seitenwand von den Zugmitteln 2a, 2b, 2c, ... gebildet werden. Dies gewährleistet eine ausgezeichnete Zugreifbarkeit des Innenraums.

Die Vorrichtung nach Fig. 3 eignet sich besonders gut zur Montage in Gestellen oder Möbeln. Die Befestigungsmittel der Seitenwände 1 können dabei den jeweiligen Anforderungen angepasst werden. Es ist auch denkbar, die Vorrichtung um ihre Längsachse drehbar anzuordnen, so dass die Zugreifbarkeit des Innenraums noch verbessert wird.

Fig. 4. zeigt eine einfache Lösung zur Montage der Vorrichtung, z.B. an einer Wand. In dieser Ausführung ist in jeder Seitenwand 1 ein Schlitz 20 vorgesehen, welcher sich parallel zur Rückwand bzw. Wand erstreckt. An der Wand werden zwei Befestigungsmittel 21 befestigt. Jedes dieser Befestigungsmittel 21 besitzt eine Zunge 22 parallel zur Wand, welche in den jeweiligen Schlitz 20 passt. Die Befestigungsmittel 21 werden unter solchem Abstand zueinander an der Wand montiert, dass die Seitenwände unter Anspannung der Zugmittel 2a, 2b mit ihrem Schlitz 20 in die jeweilige Zunge 22 eingehängt werden können.

Diese Lösung, bei welcher die Seitenwände unter einem Abstand zueinander gegen die Zugkraft der Zugmittel an Befestigungsmitteln eingehängt werden, ist nicht auf die Wandmontage beschränkt. Entsprechende Befestigungsmittel können z.B. auch an den Schienen 12 von Fig. 3 befestigt werden.

Die Ausführungen gemäss der Figuren können in verschiedenster Weise abgeändert werden.

So werden die Zugmittel in den gezeigten Ausführungsbeispielen von einem einzigen Gummizug gebildet. Je nach Herstellungsverfahren kann jedoch auch eine Vielzahl von Gummizügen verwendet werden, von denen jeder ein Zugelement 2a, 2b, 2c, ... bildet, gestreckt zwischen den Seitenwänden 1 verläuft und an seinen Enden verankert ist. Anstelle von Gummizügen können auch andere elastische oder elastisch gelagerte Zugmittel vorgesehen sein, z.B. Zugfedern, eine Kombination aus Zugfedern und Schnüren, elastische Kunststoffbänder, etc.

Vorzugsweise verlaufen die Zugmittel 2a, 2b, 2c, ..., wie in den Figuren gezeigt, parallel zueinander, so dass überall die gleiche, gute Zugänglichkeit des Innenraums gewährleistet ist. Es ist jedoch auch möglich, die Zugmittel nicht-parallel anzuordnen.

Es ist auch denkbar, anstelle halbrunder oder elliptischer Seitenwände z.B. polygonale Formen einzusetzen. Die Seitenwände müssen nicht unbedingt parallel zueinander stehen und können auch unterschiedliche Form und Grösse besitzen.

Es ist auch möglich, dass eine der Seitenwände entfällt bzw. sehr klein wird, so dass sich z.B. eine Kegelform des Innenraums ergibt. Auf jeden Fall werden die Zugmittel 2a, 2b, 2c, ... aber zwischen mindestens zwei Befestigungselementen derart aufgespannt, dass sich ein Innenraum 4 ergibt, der auch im leeren Zustand ein Volumen grösser Null besitzt. Die Befestigungselemente brauchen aber nicht unbedingt Seitenwände des Innenraums zu bilden. Sie können z.B. auch als Rahmen ausgebildet sein, an dem die Zugmittel aufgespannt sind.

Es ist auch denkbar, dass der Innenraum die Form eines (runden oder elliptischen) Zylinders oder Kegelstumpfs oder eines Parallelepipeds besitzt, dessen Stirnwände durch die Befestigungselemente und dessen Seitenwände durch die Zugmittel gebildet werden. Eine solche Vorrichtung kann z.B. zwischen zwei beabstandeten Wänden oder Schienen eines Möbelstücks eingesetzt werden.

## Patentansprüche

1. Vorrichtung zur Aufnahme von Gegenständen mit einem Innenraum (4), dadurch gekennzeichnet, dass sie mindestens zwei Befestigungselemente (1) aufweist, zwischen denen eine Vielzahl von flexiblen Zugmitteln (2a, 2b, ...) elastisch aufgespannt sind, wobei die Zugmittel (2a, 2b ...) mindestens eine Wand des Innenraums (4) bilden.

2. Vorrichtung nach Anspruch 1, dadurch gekennzeichnet, dass die Zugmittel (2a, 2b, ...) je in im wesentlichen gerader Linie aufgespannt sind.

3. Vorrichtung nach einem der vorangehenden Ansprüche, dadurch gekennzeichnet, dass mindestens eines der Befestigungselemente (1) eine Wand für den Innenraum (4) bildet.

4. Vorrichtung nach Anspruch 3, dadurch gekennzeichnet, dass zwei der Befestigungselemente (1) zwei beabstandete Seitenwände bilden, zwischen denen sich der Innenraum (4) erstreckt.

5. Vorrichtung nach Anspruch 4, dadurch gekennzeichnet, dass die zwei Seitenwände im wesentlichen parallel sind.

6. Vorrichtung nach einem der Ansprüche 4 oder 5, dadurch gekennzeichnet, dass die Seitenwände Befestigungsmittel (5, 14, 21) zum Befestigen an einer eine Rückwand (3) bildenden Fläche aufweisen.

7. Vorrichtung nach Anspruch 6, dadurch gekennzeichnet, dass nebst den Seitenwänden und der Rückwand die übrigen Wände des Innenraums (4) durch die Zugelemente (2a, 2b, ...) gebildet sind.

8. Vorrichtung nach einem der vorangehenden Ansprüche, dadurch gekennzeichnet, dass die Befestigungselemente (2) Mittel (5') aufweisen, um die Vorrichtung zwischen zwei voneinander beabstandeten Schienen (12) zu befestigen.

9. Vorrichtung nach einem der vorangehenden Ansprüche, dadurch gekennzeichnet, dass die Zugmittel (2a, 2b, ...) im wesentlichen parallel verlaufen.

10. Vorrichtung nach einem der vorangehenden Ansprüche, dadurch gekennzeichnet, dass die Zugmittel (2a, 2b, ...) von mindestens einem elastischen Seil oder Band (2) gebildet sind.

11. Vorrichtung nach Anspruch 10, dadurch gekennzeichnet, dass das Seil oder Band (2) mehrmals umgelenkt zwischen den Befestigungselementen (1) hin- und herverläuft.

12. Vorrichtung nach einem der vorangehenden Ansprüche, dadurch gekennzeichnet, dass die Befestigungsmittel (1) im wesentlichen halbkreisförmig sind, und dass die Zugmittel (2a, 2b, ...) entlang der runden Seiten (7) der Befestigungsmittel (1) befestigt sind.

13. Vorrichtung nach einem der vorangehenden Ansprüche, dadurch gekennzeichnet, dass der Innenraum (4) im wesentlichen die Form eines Zylinders, Parallelepipeds oder Kegelstumpfs besitzt, dessen Stirnseiten durch die Befestigungsmittel (1) und dessen übrige Seiten durch die Zugmittel (2a, 2b, ...) gebildet sind.

14. Vorrichtung nach einem der vorangehenden Ansprüche, dadurch gekennzeichnet, dass sie Befestigungsmittel (21) aufweist, an denen die Befestigungselemente (1) unter Anspannung der Zugmittel (2a, 2b, ...) einhängbar sind.

15. Möbelstück mit einer Vorrichtung nach einem der vorangehenden Ansprüche.
